# FASCICULE DE BREVET EUROPEEN

(11) **EP 0 395 465 B1**
(45) Date de publication et mention de la délivrance du brevet: **30.11.1994**
(21) Numéro de dépôt: 90400957.8
(22) Date de dépôt: 09.04.1990
(51) Int. Cl.: B65D 41/34

(54) **Dispositif de fermeture à couvercle vissant muni d'une bande d'inviolabilité pour un pot ou analogue**
Originalitätsschraubverschluss für ein Gefäss
Screw cap with tamper evident ring for a jar or the like

(30) Priorité: 24.04.1989 FR 8905395
(43) Date de publication de la demande: 31.10.1990
(73) Titulaire: PLASTOHM S.A., 01810 Bellignat (FR)
(72) Inventeur: Guillot, Christian, 01430 Maillat (FR)
(74) Mandataire: Orès, Bernard

(56) Documents cités:
- EP-A- 260 916
- EP-A- 272 431
- FR-A- 2 231 577
- FR-A- 2 514 327
- GB-A- 2 203 729
- US-A- 4 540 098

## Description

L'invention a pour objet un dispositif de fermeture à bande d'inviolabilité pour pot ou analogue à couvercle vissant ainsi que les pots et couvercles constitutifs d'un tel dispositif.

On a déjà proposé, dans le domaine du bouchage de pots, boîtes et analogues, en particulier pour de tels récipients à ouverture relativement large, des couvercles à dispositif d'inviolabilité dont la première ouverture ne peut être faite qu'après séparation d'une partie du couvercle, généralement une bandelette déchirable, constituant le témoin de garantie. On peut citer, à cet égard, FR-A-2 553 063 qui montre un couvercle à bande de garantie déchirable pouvant être réutilisé de façon répétée après enlèvement de ladite bande de garantie pour l'obturation du récipient auquel il est associé ou encore FR-A-2 231 577 ou US-A-4 281 774. Dans tous ces documents le bouchage initial et les rebouchages ultérieurs du récipient par le couvercle sont effectués sur des chaînes de conditionnement automatiques ou manuellement par un enfoncement à pression du couvercle sur le récipient. Pour éviter toute séparation non souhaitée du récipient et de son couvercle, l'emboîtement de l'un dans et/ou sur l'autre doit être relativement ferme, de sorte que les couvercles sont alors munis de moyens permettant leur manipulation en vue de l'ouverture, comme une languette ou une patte en saillie sur leur paroi latérale externe.

Si l'on souhaite, par contre, assurer la fermeture du récipient à l'aide d'un couvercle rapporté par vissage, et non plus par enfoncement à pression, alors le problème se pose en des termes différents tant lors de la fermeture initiale du récipient que lors de son ouverture, en particulier si l'on souhaite pouvoir équiper un même pot ou récipient d'un couvercle à bande d'inviolabilité et d'un couvercle usuel d'une part, et si l'on souhaite également, d'autre part, permettre l'utilisation sans aléas du dispositif sur des chaînes de conditionnement dont le bon fonctionnement exige, entre autres conditions, que les récipients présentent une surface latérale du couvercle pratiquement cylindrique et sans aspérité.

Bien que l'on ait déjà proposé, dans US-A-4 540 098, un dispositif de fermeture d'un récipient par un bouchon à visser muni d'une languette d'inviolabilité, ou bien dans FR-A-2 514 327 un flacon à capsule de bouchage fonctionnant également par vissage on ne trouve pas, dans ces documents, -qui visent des récipients de faible ou très faible contenance-, d'indications permettant de résoudre le problème posé dans le cas de pots a large ouverture (et dont les dispersions des cotes de fabrication sont par conséquent importantes, alors que la mise en place d'une bande d'inviolabilité exige généralement un ajustement précis.

La technique antérieure, illustrée par exemple par EP-A-0 272 431 qui montre un bouchon vissant a bande d'inviolabilité munie de dents coopérant avec des dents du récipient, ou par EP-A-0 260 916 qui montre un bouchon dont la bande d'inviolabilité est munie de protubérances qui viennent se loger sous un jonc du récipient, ne divulgue pas de moyens permettant de résoudre de façon satisfaisante le problème posé.

L'invention propose alors, quant à elle, un dispositif de fermeture d'un récipient ou pot à large ouverture muni d'un couvercle vissant à filets de vis et bande d'inviolabilité déchirable prévue dans la zone d'extrémité de la jupe du couvercle à laquelle elle est reliée par une ligne de moindre résistance périphérique sensiblement parallèle à son bord libre, ladite bande d'inviolabilité présentant, sur sa face interne et au voisinage de son bord libre, des bossages qui coopèrent pour s'opposer au dévissage du couvercle, -aussi longtemps que la bande d'inviolabilité n'a pas été séparée de la jupe-, avec des crans en même nombre que celui desdits bossages et prévus sur la face latérale du récipient ou pot, caractérisé en ce que lesdits bossages sont formés par une courte section des filets de vis régnant sur la jupe du couvercle et en ce que les crans sont prévus au voisinage du-départ de chaque filet de vis du récipient ou pot.

Selon une autre caractéristique de l'invention, on prévoit de réaliser la bande d'inviolabilité déchirable de manière à ce qu'elle présente une patte d'extrémité libre facilitant sa préhension, ladite patte étant ménagée par une fente traversante découpée dans l'épaisseur de la bande et qui règne à la fois sur une courte longueur de la ligne de moindre résistance périphérique et sur la hauteur de ladite bande.

Selon encore une autre caractéristique de l'invention, la bande d'inviolabilité présente, sur sa face interne des évidements pour le logement des crans du pot de sorte que la paroi latérale du couvercle et de ladite bande est dans le prolongement (sans saillie) de la paroi latérale du pot aussi longtemps que la bande n'est pas séparée de la jupe.

Dans une forme de réalisation avantageuse, les moyens de vissage sont des filets interrompus, au nombre de quatre, à départs décalés de 90° et qui règnent sur une envergure de 145°, avec toutefois interruption de chaque filet, -à l'exception du bossage qui en forme le départ-, sur la hauteur de la bande d'inviolabilité déchirable.

L'invention a également pour objet un pot propre à entrer dans la constitution d'un dispositif de fermeture d'un récipient ou pot à large ouverture muni d'un couvercle vissant, tel que défini ci-dessus, avec une paroi latérale qui présente sur une partie adjacente à son ouverture des filets de vis, caractérisé en ce que la surface externe de la paroi latérale est conformée, au voisinage du départ de chaque filet de vis suivant des crans présentant chacun une face sensiblement radiale et une surface externe incurvée qui se raccorde à la surface latérale du pot.

L'invention a aussi pour objet un couvercle vissant propre à entrer dans la constitution d'un dispositif de fermeture d'un récipient ou pot à large ouverture, tel que défini ci-dessus, avec une jupe cylindrique dont la face interne présente des filets de vis et une bande d'inviolabilité déchirable prévue dans la zone d'extrémité de la jupe à laquelle elle est reliée par une ligne de moindre résistance périphérique sensiblement parallèle à son bord libre, ladite bande d'inviolabilité présentant sur sa face interne et au voisinage de son bord libre des bossages, caractérisé en ce que lesdits bossages sont formés par une courte section des filets de vis régnant sur la jupe du couvercle et sont adjacents à des évidements disposés à leur arrière dans le sens de vissage du couvercle sur le pot.

L'invention sera mieux comprise par la description qui suit, faite à titre d'exemple et en référence au dessin annexé dans lequel :
- la figure 1 est une vue en élévation d'un pot propre à entrer dans la constitution d'un dispositif selon l'invention ;
- la figure 2 en est une vue de dessus ;
- la figure 3 est une vue en élévation du couvercle correspondant ;
- la figure 4 en est une vue de dessus ;
- la figure 5 est une vue partielle en coupe longitudinale du pot et du couvercle assemblés ;
- la figure 6 est une vue en coupe selon la ligne 6-6 de la figure 5.

Un dispositif de fermeture à couvercle vissant avec garantie d'inviolabilité selon l'invention est principalement destiné à équiper des pots, boîtes ou récipients analogues à large ouverture comme montré en 10, figures 1 et 2, et qui sont avantageusement réalisés par moulage de matière plastique comme du polypropylène ou du polystyrène cristal, sans que cette indication ait, bien entendu, quelque caractère limitatif que ce soit. Le pot 10 comprend une paroi latérale 11, un fond 12 et, à distance de son bord libre 13, un jonc périphérique externe 14. Sur la partie adjacente à l'ouverture 13, et plus précisément entre celle-ci et le jonc 14, la paroi latérale 11' du pot présente sur sa surface externe des filets de vis 15₁, 15₂, ... etc, qui règnent sur une partie seulement de l'envergure angulaire de la paroi et dont les départs, -c'est-à-dire les extrémités les plus proches du jonc 14-, référencés 16₁, 16₂, ..., etc, sont décalés angulairement autour de l'axe longitudinal 17 du pot dont la trace est montrée en O sur la vue en plan de la figure 2.

Dans la forme de réalisation décrite et représentée, et sans que cette indication ait quelque caractère limitatif que ce soit, les filets de vis 15 sont au nombre de quatre, à pas à droite, à départs décalés de 90° et avec chacun une course angulaire de 145°.

Conformément à l'invention, la surface externe de la paroi latérale du pot est conformée, au voisinage du départ 16 de chaque filet 15, -et plus précisément entre le filet et le jonc 14-, suivant des crans 20₁, 20₂, 20₃, 20₄ dont le contour en plan, comme bien visible sur la figure 2, est quelque peu en forme de "coin", avec une face 22 sensiblement radiale et une surface externe 23 incurvée qui se raccorde à la surface latérale 11′.

Conformément à l'invention, également, le couvercle 25 destiné à coopérer par vissage avec le pot 10 est lui aussi de préférence fabriqué par moulage de matière plastique, comme du polypropylène, avec une jupe cylindrique 26 d'un diamètre correspondant à celui de la paroi 11-11′ du pot et un opercule de couverture,27, d'une pièce avec ladite jupe 26.

Conformément à l'invention, la jupe 26 se termine sur son bord libre opposé à l'opercule 27 par une bande d'inviolabilité 28 déchirable le long d'une ligne périphérique de moindre résistance, 30, par traction sur une patte d'extrémité 31 de ladite bande, la patte étant délimitée par une découpe traversante de la bande conformée suivant une première partie 32 règnant sur toute la hauteur h de la bande et une seconde partie 33 régnant sur une courte longueur le long de la ligne d'arrachement 30. La patte 31 peut être guillochée sur sa face externe, pour en faciliter le repérage et peut, en outre, être légèrement plus épaisse que la jupe 26 à son extrémité libre.

Comme bien visible sur les figures 3 à 6, le couvercle 25 est muni sur la face interne de la jupe 26 de filets de vis interrompus 35₁, 35₂, ..., etc, en même nombre et au même pas que les filets 15 du pot avec lesquels ils sont destinés à coopérer, les départs des filets de vis 35 étant également décalés angulairement, comme les départs des filets 15 et, en outre, conformément à l'invention, ménagés sur la face interne de la bande d'inviolabilité 28 ou ils forment des bossages 36₁, 36₂, ..., etc, en même nombre que ceux des crans 20 du pot, lesdits bossages étant adjacents, sur la bande d'inviolabilité, à des évidements 37₁, 37₂, 37₃, ..., etc, ayant la hauteur et l'envergure angulaire des crans 20 et disposés à l'arrière des bossages 36 dans le sens de vissage du couvercle sur le pot.

Le fonctionnement du dispositif résulte immédiatement de ce qui précède :

Pour la première fermeture du pot 10, le couvercle 25, muni de sa bande d'inviolabilité 28, est rapporté sur le pot par vissage, le franchissement des crans 20 du pot par la bande d'inviolabilité 28 étant effectué en tirant parti d'une légère déformation élastique de ladite bande. En fin de vissage, le bord inférieur de la bande 28 est au contact du jonc 14, figure 5, et les crans 20 sont logés dans les évidements 37 de ladite bande, les faces radiales 22 des crans étant en contact de butée avec les faces radiales correspondantes, 40, limitant chacune à la fois un bossage 36 et un évidement 37 qui lui est adjacent, figure 6. Dans cette condition, et aussi longtemps que la bande d'inviolabilité 28 n'est pas séparée du couvercle, une rotation tendant à séparer le couvercle du pot est impossible par butée des faces 22 et 40 les unes contre les autres. La première fermeture du pot est ainsi inviolable et l'ouverture ne peut être effectuée qu'après arrachement de la bande 28 le long de la ligne de plus faible résistance 30, arrachement qui libère les crans 20 et autorise l'ouverture du pot par simple dévissage du couvercle 25.

Celui-ci est réutilisable de façon répétée et aussi souvent que souhaité.

Le fait que le pot soit conformé, à l'exception des crans 20, suivant un pot fileté usuel permet de faire application pour la fermeture de celui-ci, lorsqu'une inviolabilité n'est pas requise, d'un couvercle à filets de vis usuels, ce qui accroît encore les possibilités d'utilisation d'un ensemble selon l'invention.

## Revendications

1. Dispositif de fermeture d'un récipient ou pot à large ouverture muni d'un couvercle vissant (25) à filets de vis (35) et bande d'inviolabilité déchirable (28) prévue dans la zone d'extrémité de la jupe (26) du couvercle à laquelle elle est reliée par une ligne de moindre résistance périphérique (30) sensiblement parallèle à son bord libre, ladite bande d'inviolabilité (28) présentant, sur sa face interne et au voisinage de son bord libre, des bossages (36) qui coopèrent pour s'opposer au dévissage du couvercle, -aussi longtemps que la bande d'inviolabilité (28) n'a pas été séparée de la jupe-, avec des crans (20) en même nombre que celui desdits bossages (36) et prévus sur la face latérale du récipient ou pot (10), caractérisé en ce que lesdits bossages (36) sont formés par une courte section des filets de vis (35) régnant sur la jupe (26) du couvercle (25) et en ce que les crans (20) sont prévus au voisinage du départ (16) de chaque filet de vis (15) du récipient ou pot (10).

2. Dispositif selon la revendication 1, caractérisé en ce que la bande d'inviolabilité déchirable (28) présente une patte d'extrémité libre (31) facilitant sa préhension, ladite patte étant ménagée par une fente traversante (32, 33) découpée dans l'épaisseur de la bande et qui règne à la fois sur une courte longueur de la ligne de moindre résistance périphérique (30) et sur la hauteur (h) de ladite bande (28).

3. Dispositif selon l'une quelconque des revendications précédentes, caractérisé en ce que la bande d'inviolabilité (28) présente sur sa face interne des évidements (37) pour le logement des crans (20) du pot (10).

4. Pot propre à entrer dans la constitution d'un dispositif selon l'une quelconque des revendications 1 à 3 avec une paroi latérale (11) qui présente sur une partie adjacente (11') à son ouverture (13) des filets de vis (15), caractérisé en ce-que la surface externe de la paroi latérale est conformée, au voisinage du départ (16) de chaque filet de vis (15), suivant des crans (20) présentant chacun une face (22) sensiblement radiale et une surface externe (23) incurvée qui se raccorde à la surface latérale (11') du pot (10).

5. Couvercle vissant (25) propre à entrer dans la constitution d'un dispositif selon l'une quelconque des revendications 1 à 3 avec une jupe cylindrique (26) dont la face interne présente des filets de vis (35) et une bande d'inviolabilité déchirable (28) prévue dans la zone d'extrémité de la jupe (26) à laquelle elle est reliée par une ligne de moindre résistance périphérique (30) sensiblement parallèle à son bord libre, ladite bande d'inviolabilité (28) présentant sur sa face interne et au voisinage de son bord libre des bossages (36), caractérisé en ce que lesdits bossages (36) sont formés par une courte section des filets de vis (35) régnant sur la jupe (26) du couvercle (25) et sont adjacents à des évidements (37) disposés à leur arrière dans le sens de vissage du couvercle (25) sur le pot (10).

## Claims

1. A device for closing a container or pot with a wide opening provided with a screw lid (25) with screw threads (35) and a tear-off tamper-proof band (28) provided in the end region of the skirt (26) of the lid, to which it is connected by a peripheral line of lower resistance (30) substantially parallel to its free edge, the said tamper-proof band (28) having, on its internal face and in the proximity of its free edge, projections (36) which cooperate, in order to oppose the unscrewing of the lid, -as long as the tamper-proof band (28) has not been separated from the skirt-, with catches (20), of which there are the same number as the said projections (36) and which are provided on the lateral face of the container or pot (10), characterised in that the said projections (36) are formed by a short section of the screw threads (35) extending from the skirt (26) of the lid (25), and in that the catches (20) are provided in the proximity of the start of each screw thread (15) of the container or pot (10).

2. A device according to claim 1, characterised in that the tear-off tamper-proof band (28) has a free end tab (31) facilitating its prehension, the said tab being produced from a transverse slot (32, 33) cut out of the thickness of the band and which at the same time extends short of the peripheral line of lower resistance (30) and of the height (h) of the said band (28).

3. A device according to either of the preceding claims, characterised in that the tamper-proof band (28) has, on its internal face, recesses (37) to house the catches (20) of the pot (10).

4. A pot suitable for use in constituting a device according to any of claims 1 to 3, having a lateral wall (11) which has screw threads on a part (11') adjacent to its opening (13), characterised in that the outer surface of the lateral wall is formed, in the proximity of the start (16) of each screw thread (15), corresponding to the catches (20) each having a substantially radial face (22) and an outer curved surface (23) which matches up with the lateral surface (11') of the pot (10).

5. A screw lid (25) suitable for use in constituting a device according to any of claims 1 to 3, having a cylindrical skirt (26) of which the inner face has screw threads (35) and a tear-off tamper-proof band (28) provided in the end region of the skirt (26), to which it is linked by a peripheral line of lower resistance (30) substantially parallel to its free edge, the said tamper-proof band (28) having projections (36) on its inner face and in the proximity of its free edge, characterised in that the said projections (36) are formed by a short section of the screw threads (35) extending from the skirt (26) of the lid (25) and are adjacent to recesses (37) disposed behind them in the screw-on direction of the lid (25) onto the pot (10).

## Patentansprüche

1. Vorrichtung zum Verschließen eines Behälters oder Topfes mit einer großen Öffnung, die mit einer schraubbaren Verschlußkappe (25) versehen ist, welche Gewindegänge (35) und ein abreißbares Unverletztheitsversiegelungsband (28) aufweist, welches in dem Endbereich des Mantels (26) der Verschlußkappe vorgesehen ist, mit welcher es über eine entlang des Umfanges führende Linie (30) mit einem geringeren Widerstand verbunden ist, die im wesentlichen parallel zu dem freien Rand verläuft, wobei dieses Unverletztheitsversiegelungsband (28) an der Innenfläche und in der Nähe des freien Randes Höcker (36) aufweist, welche in Zusammenwirken mit gleich vielen Kerben (20), die an der Seitenfläche des Behälters oder Topfes (10) angeordnet sind, ein Abschrauben der Verschlußkappe verhindern solange das Unverletztheitsversiegelungsband (28) nicht von dem Mantel getrennt ist, **dadurch gekennzeichnet, daß** diese Höcker (36) durch einen kurzen, entlang des Mantels (26) der Verschlußkappe (25) führenden Abschnitt der Gewindegänge (35) gebildet werden **und daß** die Kerben (20) in der Nähe des Beginns (16) jedes Gewindeganges (15) des Behälters oder Topfes (10) ausgebildet sind.

2. Vorrichtung nach Anspruch 1, **dadurch gekennzeichnet, daß** das abreißbare Unverletztheitsversiegelungsband (28) einen Lappen (31) mit einem freien Ende aufweist, welcher das Angreifen des Bandes erleichtert, wobei dieser Lappen mit einem quer verlaufenden Spalt (32, 33) versehen ist, der aus dem Band ausgeschnitten ist und zugleich ein kurzes Stück entlang der Linie (30) mit geringerem Widerstand und über die Breite (h) des Bandes (28) geführt ist.

3. Vorrichtung nach einem der vorigen Ansprüche, **dadurch gekennzeichnet, daß** das Unverletztheitsversiegelungsband (28) an der Innenfläche Ausnehmungen (37) zur Aufnahme von Kerben (20) des Topfes (10) aufweist.

4. Topf zur Verwendung mit der Vorrichtung nach einem der vorigen Ansprüche 1 bis 3 mit einer Seitenwand (11), die an einem der Öffnung (13) benachbarten Teil (11') Gewindegänge (15) aufweist, **dadurch gekennzeichnet, daß** die Außenfläche der Seitenwand in der Nahe des Beginns (16) jedes Gewindeganges (15) in Form von Kerben (20) ausgebildet ist, von welchen jede eine im wesentlichen radiale Fläche (22) und eine gekrümmte Außenfläche (23) aufweist, die mit der Seitenwand (11') des Topfes (10) verbunden ist.

5. Drehbare Verschlußkappe (25) zur Verwendung mit der Vorrichtung nach einem der Ansprüche 1 bis 3 mit einer zylindrischen Mantel (26), dessen Innenfläche Gewindegänge (35) und ein abreißbares Unverletztheitsversiegelungsband (28) aufweist, welches in dem Endbereich des Mantels (26) vorgesehen ist, mit welchem es über eine entlang des Umfanges führende Linie (30) mit einem geringeren Widerstand verbunden ist, die parallel zu dem freien Rand verläuft, wobei das Unverletztheitsversiegelungsband (28) an der Innenfläche und in der Nähe des freien Randes Höcker (36) aufweist, **dadurch gekennzeichnet, daß** die Höcker (36) durch einen kurzen Abschnitt der Gewindegänge (35) gebildet werden, die entlang des Mantels (26) der Verschlußkappe (25) führen und Ausnehmungen (37) benachbart sind, die im Sinne der Schraubrichtung der Verschlußkappe (25) dahinter angeordnet sind.
